# EUROPÄISCHE PATENTSCHRIFT

(11) **EP 0 412 312 B1**
(45) Veröffentlichungstag und Bekanntmachung des Hinweises auf die Patenterteilung: **31.03.1993**
(21) Anmeldenummer: 90113355.3
(22) Anmeldetag: 12.07.1990
(51) Int. Cl.: A47L 15/42

(54) **Ablauf-Sieb**
Strainer for dishwashing machine
Tamis-filtre pour lave-vaisselle

(30) Priorität: 09.08.1989 DE 8909554 U
(43) Veröffentlichungstag der Anmeldung: 13.02.1991
(73) Patentinhaber: J.F. NOLD GmbH & Co.KG., D-64589 Stockstadt (DE)
(72) Erfinder: Heil, Werner, D-6086 Riedstadt 4 (DE); Volk, Horst, D-6081 Stockstadt (DE)
(74) Vertreter: Helber, Friedrich G., Dipl.-Ing.

(56) Entgegenhaltungen:
- DE-B- 1 128 094
- FR-A- 404 001
- FR-A- 1 327 893
- GB-A- 300 147
- US-A- 2 681 658
- US-A- 3 322 282

## Beschreibung

Die Erfindung betrifft ein Ablauf-Sieb für Geschirr-Spülmaschinen u.dgl., welches aus zwei jeweils aus dünnem Lochblech aus korrosionsbeständigem Stahl hergestellten Siebteilen zusammengesetzt ist, von denen der erste großflächige Siebteil eine kreisförmige Öffnung aufweist, in welche der in seinem Außendurchmesser etwa dem Durchmesser der kreisförmigen Öffnung entsprechend bemessene zylindrische zweite Siebteil eingesetzt ist, wobei ein am oberen Rand des zylindrischen Siebteils vorgesehener, radial nach außen umgekanteter umlaufender Ringflansch mit dem die kreisförmige Öffnung umgebenden Material des ersten Siebteils verbunden ist.

Solche aus zwei separat hergestellten Siebteilen zusammengesetzten Siebe werden beispielsweise - herausnehmbar - im Bodenablauf von Geschirr-Spülmaschinen angeordnet. Der erste Siebteil hat dabei eine in der Draufsicht etwa halbkreisförmige Ausgestaltung mit einer etwa mittigen kreisförmigen Öffnung und ist aus einem ursprünglich ebenen Zuschnitt aus Lochblech in eine sich zur kreisförmigen Öffnung leicht konisch oder trichterförmig verlaufende Form gepreßt. Die kreisförmige Öffnung ihrerseits ist in einer zusätzlich eingepreßten Ansenkung ausgebildet, in welcher der obere Rand des zweiten, eine zylindrische Form aufweisenden Siebteils gehalten ist, der seinerseits aus einem ursprünglich rechteckigen Zuschnitt aus Lochblech zum Zylinder zusammengebogen und entlang der dabei zusammentreffenden überlappenden Ränder verbunden ist. Sowohl die letzterwähnte Verbindung der überlappenden Ränder des zylindrischen Siebteils als auch dessen Halterung in der Ansenkung des ersten Siebteils erfolgen bisher durch Punktschweißung, d.h. ein elektrisches Widerstandsschweißverfahren, wofür am oberen Rand des zweiten Siebteils ein radial nach außen umgekanteter umlaufender Ringflansch vorgesehen ist, der auf dem zugeordneten, die kreisförmige Öffnung im ersten Siebteil umgebenden ringförmigen Materialbereich der Ansenkung aufruht, wobei dann durch die erwähnte Punktschweißung des Ringflanschs mit dem zugeordneten Materialbereich der Ansenkung eine unlösbare Verbindung der beiden Siebteile erhalten wird. Obwohl für die Herstellung beider Siebteile Lochblech aus korrosionsbeständigem Stahl verwendet wird, wird beobachtet, daß das bekannte Abfluß-Sieb nach längerer Gebrauchsdauer zur Korrosion neigt, wobei diese Korrosion ersichtlich von den Schweißpunkten der Verbindung der beiden Siebteile und der übereinanderliegenden Ränder des zylindrischen Siebteils ausgeht.

Der Erfindung liegt demgegenüber die Aufgabe zugrunde, die bekannten Ablauf-Siebe in ihrer Ausgestaltung so zu ändern, daß auf die elektrische Widerstandsschweißung ihrer Verbindungsbereiche vollständig verzichtet und so die Entstehung von Korrosion verhindert und gleichzeitig eine vereinfachte kostengünstigere Herstellung erhalten wird.

Ausgehend von einem Ablauf-Sieb der eingangs erwähnten Art wird diese Aufgabe erfindungsgemäß dadurch gelöst, daß entweder im umgekanteten ringförmigen Flansch des zylindrischen Siebteils oder im zugeordneten, die kreisförmige Öffnung umgebenden Material des ersten Siebteils durch jeweils eine Anzahl von über den Umfang winkelversetzte Paare von im wesentlichen radialen Schlitzen Laschen freigestanzt und nach dem Freistanzen zunächst etwa rechtwinklig umgekantet sind, die nach der Montage der beiden Siebteile bis zur Anlage des Ringflanschs an dem die Öffnung umgebenden Material in flache Anlage auf die Rückseite des zugeordneten Bereichs des nicht mit Laschen versehenen Siebteils umgekantet sind. Die Verbindung der beiden Siebteile durch eine derartige formschlüssige mechanische Verbindung mittels Laschen vermeidet die bei der Widerstandsschweißung auftretende strukturelle Veränderung der Oberfläche in den Schweißbereichen, welche Anlaß für die beobachtete Korrosion ist. Durch Verwendung von Umkantoder Preßstempeln mit polierten Preßflächen zum Umkanten der Laschen bzw. Verpressen des Ringflanschs mit dem zugeordneten Materialbereich des ersten Siebteils wird sichergestellt, daß auch keine mechanische Aufrauhung der Verbindungsbereiche des ersten und des zweiten Siebteils entsteht, welche wiederum Anlaß zu Korrosionserscheinungen geben könnte.

Die Laschen sind in einer bevorzugten Ausführungsform der Erfindung in dem kreisförmige Öffnung des ersten Siebteils umgebenden Material ausgebildet.

Wenn die Montage der beiden Siebteile so erfolgt, daß der zylindrische Siebteil von oben durch die kreisförmige Öffnung eingeführt und bis zur Anlage der Unterseite des Ringflanschs auf dem die kreisförmige Öffnung umgebenden Material geführt wird, sind dann die vor der Verbindung der beiden Siebteile miteinander hochgekanteten Laschen also auf die Oberseite des Ringflanschs des zweiten Siebteils umgekantet.

Der Randflansch des zylindrischen Siebteils und das zugeordnete, die kreisförmige Öffnung umgebende Material des ersten Siebteils werden dabei zweckmäßig zusätzlich derart miteinander verpreßt, daß die Laschen im wesentlichen bündig zu dem in Umfangsrichtung anschließenden Material des jeweils anderen Siebteils stehen, und daß das von den Laschen unter- bzw. übergriffene Material in die von den Laschen gebildeten Ausschnitte eingepreßt ist. Der Verbindungsbereich zwischen dem Ringflansch des zweiten Siebteils und dem ersten Siebteil hat dann durchgehend die gleiche Höhe, so daß die Gefahr vermieden ist, daß über das Ablauf-Sieb eingeschwemmte Bestandteile in diesem Verbindungsbereich hängenbleiben können.

Der umlaufende Ringflansch des zylindrischen Siebteils und das anliegende, die kreisformige Öffnung umgebende Material des ersten Siebteils können zusätzlich durch wenigstens eine, parallel zur Längsmittelachse des zylindrischen Siebteils erzeugte Einprägung zusätzlich gegen Drehung relativ zueinander gesichert sein.

Bei dem aus einem ursprünglich ebenen, zum Zylinder umgeformten Lochblech-Zuschnitt hergestellten zweiten Siebteil, bei welchem die sich überlappenden Längsränder des Zuschnitts miteinander verbunden sind, erfolgt diese Verbindung dadurch, daß die sich überlappenden Ränder jeweils wenigstens einen auf die Außenseite einerseits und die Innenseite des Blechzuschnitts andererseits zurückgekanteten streifenförmigen Abschnitt aufweisen, und daß die steifenförmigen Abschnitte ineinander eingehängt und dann miteinander verpreßt sind. An die Stelle der Punktschweiß-Verbindung tritt also eine mechanische Falzverbindung.

Die Erfindung ist in der folgenden Beschreibung eines Ausführungsbeispiels in Verbindung mit der Zeichnung näher erläutert, und zwar zeigt:
- Fig. 1: eine Draufsicht auf ein Aüsfuhrungsbeispiel eines in der erfindungsgemäßen Weise ausgebildeten Ablauf-Siebes;
- Fig. 2: eine Schnittansicht, gesehen in Richtung der Pfeile 2-2 in Figur 1;
- Fig. 3: eine in der Schnittführung der Figur 2 entsprechende - jedoch im größeren Maßstab dargestellte - Schnittansicht des zweiten, zylindrischen Siebteils;
- Fig. 4: eine Draufsicht auf den Verbindungsbereich des ersten und des zweiten Siebteils in vergrößertem Maßstab, gesehen in Richtung des Pfeils 4 in Figur 2;
- Fig. 5: einen Teilschnitt entlang der Linie 5-5 in Figur 4 in weiter vergrößerter Darstellung; und
- Fig. 6: eine Schnittansicht des Verbindungsbereichs der Längsränder des zweiten Siebteils, gesehen in Richtung der Pfeile 6-6 in Figur 3.

In den Figuren 1 und 2 ist ein in seiner Gesamtheit mit 10 bezeichnetes, im speziellen Fall für die herausnehmbare Anordnung in der bodenseitigen Abflußöffnung einer Geschirr-Spülmaschine bestimmtes Ablauf-Sieb gezeigt, welches in seinem grundsätzlichen Aufbau und seiner Form den hierfür verwendeten konventionellen Ablauf-Sieben entspricht und - wie diese - aus einem ersten, in der Draufsicht (Fig. 1) etwa halbkreisförmigen und im Querschnitt (Fig. 2) leicht konisch oder trichterförmig geformten Siebteil 12 mit einer kreisförmigen Öffnung 14 und einem zweiten, im wesentlichen zylindrischen Siebteil 16 (Fig. 2 und 3) zusammengesetzt ist. Beide Siebteile 12 und 16 sind aus ursprünglich ebenflächigen Lochblechen aus korrosionsbeständigem Stahl ausgestanzt und umgeformt.

Die kreisförmige Öffnung 14 ist in einer im ersten Siebteil eingepreßten Ansenkung 18 (Fig. 2, 4 und 5) ausgebildet, während der zweite, in seinem Außendurchmesser im wesentlichen gleich bzw. nur geringfügig kleiner als der lichte Durchmesser der kreisförmigen Öffnung 14 bemessene Siebteil 16 an seinem oberen Rand einen nach außen umgekanteten umlaufenden Ringflansch 20 aufweist, dessen Durchmesser etwas kleiner als der lichte Innendurchmesser der Ansenkung 18 ist. Der zylindrische Siebteil 16 ist von oben durch die kreisförmige Öffnung 14 hindurchgesteckt, bis sein umlaufender Ringflansch 20 innerhalb der Ansenkung 18 auf dem die Öffnung 14 umgebenden Material des ersten Siebteils aufliegt. Bei den bekannten Abfluß-Sieben ist der umlaufende Ringflansch mit dem zugeordneten, die Öffnung umgebenden Material durch Punktschweißung verbunden, was die eingangs geschilderten Nachteile hat.

Demgegenüber wird beim erfindungsgemäßen Abfluß-Sieb 10 eine im folgenden in Verbindung mit den Figuren 4 und 5 noch näher erläuterte mechanische Verbindung zwischen dem Ringflansch 20 und dem Siebteil 12 vorgesehen.

Die in Figur 1 in der oberen Hälfte im Siebteil 12 dargestellte rechteckige Ausstanzung 22 und eine weitere, im Rand der kreisförmigen Öffnung 14 offen mündende Ausstanzung 24, die sich im zylindrischen Siebteil 16 in eine sich etwa über dessen halbe Höhe erstreckende schlitzförmige Öffnung 26 fortsetzt (Fig. 2 und 3) dienen der Befestigung eines (nicht gezeigten) Griffbügels zum Herausheben des Siebes 10 aus der Abflußöffnung des Geschirr-Spülers. Diese - auch bei den bekannten Abfluß-Sieben vorgesehenen und nicht zur Erfindung gehörenden - Ausstanzungen 22, 24 und die schlitzförmige Öffnung 26 sind im Rahmen der vorliegenden Beschreibung nur der Vollständigkeit halber erwähnt.

Die Befestigung des Ringflanschs 20 des zylindrischen Siebteils 16 auf dem zugeordneten, die Öffnung 14 umgebenden ringförmigen Materialstreifen der Ausnehmung 18 erfolgt mittels einer Anzahl von Laschen 28, von denen beim speziellen Ausführungsbeispiel insgesamt sechs in gleichen Winkelabschnitten verteilt jeweils durch ein Paar von voneinander beabstandeten, im wesentlichen radialen Schlitzen aus dem ringförmigen Materialstreifen freigeschnitten sind, wie insbesondere in Figur 4 erkennbar ist. Vor der Montage des zylindrischen Siebteils 16 in der Öffnung 14 im ersten Siebteil 12 werden die freigestanzten Laschen 28 zunächst nach oben umgekantet. Nach Aufsetzen des Ringflanschs 20 auf dem nunmehr im Bereich der Laschen jeweils unterbrochenen, d.h. nicht mehr durchgehend ringförmigen, die Öffnung umgebenden Materialstreifen werden die Laschen 28 dann in Abwärtsrichtung auf die Oberseite des Ringflanschs 20 gebogen, wie dies in Figur 5 erkennbar ist. Der erste und der zweite Siebteil 12, 16 sind dann bereits unlösbar miteinander verbunden, solange die Laschen 28 nicht wieder aufgebogen werden. Um die Festigkeit dieser Verbindungauch gegen Verdrehung der Siebteile relativ zueinanderweiter zu erhöhen, ist es zweckmäßig, die Laschen 28 und den Ringflansch 20 zusätzlich in einer Presse so miteinander zu verpressen, daß das unter den umgebogenen Laschen 28 liegende Material des Ringflanschs 20 in die durch die Laschen 28 gebildeten Unterbrechungen im umlaufenden Materialstreifen eingepreßt werden, wodurch dann die Laschen 28 in die Ebene des Ringflanschs 20 verlagert werden. Bei der in Figur 5 gezeigten Verbindung ist diese zusätzliche Verpressung noch nicht durchgeführt. Zusätzliche, im Bereich zwischen den Laschen 28 in den aufeinanderliegenden Ringflansch 20 und das darunterliegende Material der Ansenkung 18 eingepreßte Einprägungen 30 stellen eine weitere Sicherung gegen Verdrehung des zylindrischen Siebteils 16 relativ zum oberen - trichterförmigen - Siebteil 12 dar.

Der zylindrische Siebteil 16 ist aus einem ursprünglich ebenflächigen Zuschnitt aus Lochblech zur zylindrischen Form gebogen, wobei die Verbindung der zusammentreffenden Ränder - im Bereich unterhalb der schlitzförmigen Öffnung 26 - in Figur 6 veranschaulicht ist. Es ist erkennbar, daß auch hier eine mechanische, nämlich eine Falz-Verbindung gewählt ist, wofür von den zu verbindenden Längsrändern jeweils wenigstens ein auf die Außenseite einerseits und die Innenseite des Blechzuschnitts andererseits zurückgekanteter streifenförmiger Abschnitt 32a bzw. 32b vorgesehen ist, die ineinander eingehängt und anschließend so miteinander verpreßt sind, daß eine unter normalen Bedingungen nicht mehr lösbare Verbindung entsteht.

Festzuhalten ist also, daß die zum Abfluß-Sieb 10 vereinigten Siebteile 12 und 16 ausschließlich durch mechanische - in der Blechverarbeitung bewährte - Techniken miteinander verbunden sind, welche die Oberflächenstruktur der Bleche nicht in dem Sinne verändern, daß an sich korrosionsbeständige Bleche nunmehr zur Korrosion neigen würden.

## Patentansprüche

1. Ablauf-Sieb für Geschirr-Spülmaschinen u.dgl., welches aus zwei jeweils aus dünnem Lochblech aus korrosionsbeständigem Stahl hergestellten Siebteilen (12,16) zusammengesetzt ist, von denen der erste großflächige Siebteil eine kreisförmige Öffnung (14) aufweist, in welche der in seinem Außendurchmesser etwa dem Durchmesser der kreisförmigen Öffnung entsprechend bemessene zylindrische zweite Siebteil (16) eingesetzt ist, wobei ein am oberen Rand des zylindrischen Siebteils vorgesehener radial nach außen umgekanteter umlaufender Ringflansch (20) mit dem die kreisförmige Öffnung umgebenden Material des ersten Siebteils (12) verbunden ist,
**dadurch gekennzeichnet,**
daß entweder im umgekanteten ringförmigen Flansch (20) des zylindrischen Siebteils (16) oder im zugeordneten, die kreisförmige Öffnung (14) umgebenden Material des ersten Siebteils (12) durch jeweils eine Anzahl von über den Umfang winkelversetzte Paare von im wesentlichen radialen Schlitzen Laschen (28) freigestanzt und nach dem Freistanzen zunächst etwa rechtwinklig umgekantet sind, die nach der Montage der beiden Siebteile (12; 16) bis zur Anlage des Ringflanschs (20) an dem die Öffnung (14) umgebenden Material in flache Anlage auf die Rückseite des zugeordneten Bereichs des nicht mit Laschen (28) versehenen Siebteils umgekantet sind.

2. Ablauf-Sieb nach Anspruch 1, dadurch gekennzeichnet, daß die Laschen (28) in dem die kreisförmige Öffnung (14) des ersten Siebteils (12) umgebenden Material ausgebildet sind.

3. Ablauf-Sieb nach Anspruch 2, bei dem der zylindrische Siebteil (16) von oben durch die kreisförmige Öffnung (14) eingeführt und bis zur Analge der Unterseite des Ringflanschs (20) auf dem die kreisförmige Öffnung (14) umgebenden Material geführt wird, dadurch gekennzeichnet, daß die vor der Verbindung der beiden Siebteile (12; 16) miteinander hochgekanteten Laschen (28) auf die Oberseite des Ringflanschs (20) umgekantet sind.

4. Ablauf-Sieb nach einem der Ansprüche 1 bis 3, dadurch gekennzeichnet, daß der Randflansch (20) des zylindrischen Siebteils (16) und das zugeordnete, die kreisförmige Öffnung (14) umgebende Material des ersten Siebteils (12) derart miteinander verpreßt sind, daß die Laschen (28) im wesentlichen bündig zu dem in Umfangsrichtung anschließenden Material des jeweils anderen Siebteils stehen, und daß das von den Laschen (28) unter- bzw. übergriffenen Material in die von den Laschen (28) gebildeten Ausschnitte eingepreßt ist.

5. Ablauf-Sieb nach einem der Ansprüche 1 bis 4, dadurch gekennzeichnet, daß der umlaufende Ringflansch (20) des zylindrischen Siebteils (16) und das anliegende, die kreisförmige Öffnung (14) umgebende Material des ersten Siebteils (12) durch wenigstens eine, parallel zur Längsmittelachse des zylindrischen Siebteils (16) erzeugte Einprägung (30) zusätzlich gegen Drehung relativ zueinander gesichert sind.

6. Ablauf-Sieb nach einem der Ansprüche 1 bis 5, bei welchem der zylindrische zweite Siebteil (16) aus einem ursprünglich ebenen, zum Zylinder umgeformten Lochblech-Zuschnitte hergestellt ist, bei welchem sich überlappende Längsränder des Zuschnitts miteinander verbunden sind, dadurch gekennzeichnet, daß die sich überlappenden Ränder jeweils wenigstens einen auf die Außenseite einerseits und die Innenseite des Blechzuschnitts andererseits zurückgekanteten streifenförmigen Abschnitt (32a; 32b) aufweisen, und daß die streifenförmigen Abschnitte (32a; 32b) ineinander eingehängt und dann miteinander verpreßt sind.

## Claims

1. Outlet strainer for dishwashing machines and the like which is composed of two strainer portions (12,16) each fabricated from thin apertured plate of corrosion-resistant steel, of which the first large-surfaced strainer portion has a circular opening (14) in which a cylindrical second strainer portion (16), whose external diameter corresponds approximately to the diameter of the circular opening, is inserted, whereby a peripheral, radially outwardly bent over annular flange (20) provided at the upper edge of the cylindrical strainer portion is connected to the material of the first strainer portion (12) surrounding the circular opening, characterised in that lugs (28) are stamped out either in the bent over annular flange (20) of the cylindrical strainer portion (16) or in the associated material of the first strainer portion (12) surrounding the circular opening (14) by a number of pairs of substantially radial slits angularly offset over the periphery and are bent over initially approximately at right angles after the stamping out, which lugs are bent over after the assembly of the two strainer portions (12;16) until engagement of the annular flange (20) with the material surrounding the opening (14) in flat engagement with the rear side of the associated region of the strainer portion which is not provided with lugs (28).

2. Outlet strainer as claimed in claim 1, characterised in that the lugs (28) are formed in the material surrounding the circular opening (14) in the first strainer portion (12).

3. Outlet strainer as claimed in claim 2 in which the cylindrical strainer portion (16) is introduced from above through the circular opening (14) and moved until the underside of the annular flange (20) engages the material surrounding the circular opening (14), characterised in that the lugs (28) which are bent up before the connection of the two strainer portions (12;16) with one another are bent over onto the upper surface of the annular flange (20).

4. Outlet strainer as claimed in one of claims 1 to 3, characterised in that the edge flange (20) on the cylindrical strainer portion (16) and the associated material of the first strainer portion (12) surrounding the circular opening (14) are so squeezed together that the lugs (28) are substantially flush with the adjacent material in the peripheral direction of the respective other strainer portion and that the material engaged from above or below by the lugs (28) is pressed into the holes formed by the lugs (28).

5. Outlet strainer as claimed in one of claims 1 to 4, characterised in that the peripheral annular flange (20) on the cylindrical strainer portion (16) and the engaging material of the first strainer portion (12) surrounding the circular opening (14) are additionally secured against rotation relative to one another by means of at least one depression (30) produced parallel to the longitudinal central axis of the cylindrical strainer portion (16).

6. Outlet strainer as claimed in one of claims 1 to 5 in which the cylindrical second strainer portion (16) is fabricated from an originally flat apertured plate blank bent into cylindrical shape in which overlapping longitudinal edges of the blank are connected together, characterised in that the overlapping edges have at least one respective bent back, strip-shaped section (32a;32b) on the outer side on the one hand and the inner side of the plate blank on the other hand and that the strip-shaped sections (32a;32b) are hooked into one another and then squeezed together.

## Revendications

1. Filtre d'évacuation pour machines à laver la vaisselle et machines analogues qui est composé de deux parties (12, 16) en tôle mince perforée, en acier résistant à la corrosion, dont la première (12), de grande surface, présente un orifice circulaire (14) dans lequel est montée la deuxième (26), cylindrique et de diamètre extérieur correspondant à peu près au diamètre de cet orifice circulaire, un rebord annulaire (20) faisant le tour, rabattu radialement vers l'extérieur prévu au bord supérieur de la partie cyclindrique du filtre, étant joint à la matière de la première partie (12) du filtre qui entoure l'orifice circulaire, caractérisé par le fait que des pattes (28) sont dégagées par découpage soit dans le rebord annulaire rabattu (20) de la partie cylindrique (16) du filtre, soit dans la matière associée de la première partie (12) du filtre qui entoure l'orifice circulaire (14), par un certain nombre de paires, espacées angulairement sur la circonférence, de fentes sensiblement radiales et, après dégagement par découpage, sont d'abord rabattues à peu près à angle droit, et, après le montage des deux parties (12, 16) du filtre jusqu'à ce que le rebord annulaire (20) s'appuie sur la matière entourant l'orifice (14), sont rabattues en appui plat sur la face arrière de la zone associée de la partie du filtre non pourvue de pattes (28).

2. Filtre d'évacuation selon la revendication 1, caractérisé par le fait que les pattes (28) sont formées dans la matière entourant l'orifice circulaire (14) de la première partie (12) du filtre.

3. Filtre d'évacuation selon la revendication 2, dont la partie cylindrique (16) est introduite d'en haut par l'orifice circulaire (14) et menée jusqu'à ce que la face inférieure du rebord annulaire (20) s'appuie sur la matière entourant l'orifice circulaire (14), caractérisé par le fait que les pattes (28), relevées avant l'assemblage des deux parties (12, 16) du filtre, sont rabattues sur la face supérieure du rebord annulaire (20).

4. Filtre d'évacuation selon l'une des revendications 1 à 3, caractérisé par le fait que le rebord de bord (20) de la partie cylindrique (16) du filtre et la matière associée de la première partie (12) du filtre qui entoure l'orifice circulaire (14) sont pressés ensemble de façon telle que les pattes (28) soient sensiblement à fleur de la matière contiguë dans la direction circonférentielle de l'autre partie du filtre, et que la matière de saisie des pattes (28), sur le dessous ou le dessus, est enfoncée dans les échancrures formées par les pattes (28).

5. Filtre d'évacuation selon l'une des revendications 1 à 4, caractérisé par le fait qu'en plus, au moins une empreinte (30) produite parallèlement à l'axe longitudinal de la partie cylindrique (16) du filtre empêche le rebord annulaire faisant le tour (20) de la partie cylindrique (16) du filtre et la matière appuyée de la première partie (12) du filtre entourant l'orifice circulaire (14) de tourner l'un par rapport à l'autre.

6. Filtre d'évacuation selon l'une des revendications 1 à 5, dont la deuxième partie cylindrique (16) est fabriquée à partir d'un flan en tôle perforée initialement plan et transformé en cylindre, et dans lequel sont joints des bords longitudinaux chevauchants de ce flan, caractérisé par le fait que les bords chevauchants présentent respectivement au moins une partie en forme de bande (32a, 32b) repliée en arrière d'une part sur la face extérieure et d'autre part sur la face intérieure du flan en tôle, et que les parties en forme de bande (32a, 32b) sont accrochées l'une à l'autre et ensuite pressées ensemble.
